# EUROPÄISCHE PATENTSCHRIFT

(11) **EP 0 011 269 B1**
(45) Veröffentlichungstag und Bekanntmachung des Hinweises auf die Patenterteilung: **13.04.1983**
(21) Anmeldenummer: 79104448.0
(22) Anmeldetag: 12.11.1979
(51) Int. Cl.: B30B 15/00, B05B 17/06, B05B 5/02

(54) **Verfahren und Vorrichtung zum Bepunkten von Formwerkzeugen mittels diskreter Tröpfchen flüssiger oder suspendierter Schmiermittel bei der Herstellung von Formlingen im Pharma-, Lebensmittel- oder Katalysatorenbereich**
Method and apparatus for dotting moulding devices by means of discrete droplets of a liquid or suspended lubricant during the manufacture of moulded objects in the pharmaceutical, food or catalytic field
Procédé et dispositif pour pointiller des dispositifs de moulage avec des gouttes discrètes de lubrifiant liquide ou en suspension lors de la fabrication d'objets moulés dans le domaine pharmaceutique, alimentaire ou catalytique

(30) Priorität: 08.08.1979 DE 2932069; 15.11.1978 DE 2849496
(43) Veröffentlichungstag der Anmeldung: 28.05.1980
(73) Patentinhaber: Dr. Karl Thomae GmbH, D-88397 Biberach (DE)
(72) Erfinder: Voss, Gunther M., D-8918 Diessen (DE); Gruber, Peter, Dr. Dipl.-Chem., D-7950 Biberach 1 (DE)

## Beschreibung

Die Erfindung betrifft ein Verfahren und Vorrichtung zum intermittierenden Bepunkten von Formwerkzeugen z. B. von Tablettiermaschinen mittels diskreter Tröpfchen flüssiger oder suspendierter Schmiermittel bei der Herstellung von Formlingen im Pharma-, Lebensmittel- oder Katalysatorenbereich.

In der DE-A-2 717 438 wird ein Verfahren zum Beschichten von Preßkammern bei Tablettiermaschinen beschrieben, welches dadurch gekennzeichnet ist, daß gelöste oder geschmolzene Gleitmittel mittels eines in raschen Zeitabstän- . den kurzzeitig (»intermittierend«) sprühenden Düsensystems vor jedem Preßvorgang auf die Innenwände der Preßkammer aufgebracht werden.

Es hat sich in der Zwischenzeit gezeigt, daß bei den neuen Hochleistungstablettiermaschinen ein hydraulisch betriebenes intermittierendes Sprühsystem noch zu träge ist, um vor jedem Preßvorgang die Formwerkzeuge zu beschichten. Außerdem ist es grundsätzlich wünschenswert, die Schmiermittelmenge (zur Erzielung einer optimalen Bioverfügbarkeit, Verpreßbarkeit, klaren und unverzögerten Auflösung von Lösetabletten, z. B. für diagnostische Zwecke oder Brausetabletten) so klein wie möglich zu halten. Es ist deshalb notwendig, daß das Sprühsystem ganz besonders in der Lage ist, in kürzester Zeit, z. B. in wenigen Millisekunden, intermittierend und gerichtet an stark beanspruchte Zonen der Formwerkzeuge (z. B. Preßzone in der Matrize) gezielt die erforderliche Menge an Schmiermittel aufzutragen.

Es wurde nun gefunden, daß sich diese Forderungen in vorzüglicher Weise dadurch erfüllen lassen, daß flüssiges oder suspendiertes Schmiermittel vor jedem Preßvorgang in definierten Mengen und in Form von diskreten Tröpfchen von definiertem gleichen Volumen mit definierter Geschwindigkeit auf die beanspruchten Zonen der Preßwerkzeuge mittels piezoelektrischer Wandler durch die geometrische Ausrichtung der Düsen oder durch elektrostatische oder elektromagnetische Ablenkung der Bahn der Tröpfchen gerichtet aufgepunktet wird. Das Aufpunkten geschieht z. B. mittels röhrenförmiger oder plättchenförmiger piezoelektrischer Wandler intermittierend vor jedem Preßvorgang.

Die Impulse werden von piezoelektrischen Wandlern erzeugt. Ein zum Aufpunkten des flüssigen oder suspendierten Schmiermittels geeignetes System besteht beispielsweise aus einer ganzen Reihe von Kanälen in der Art, daß ein röhrenförmiger Piezoschwinger einen Abschnitt jeden Kanals konzentrisch umhüllt. Als Elektroden zum Anlegen des elektrischen Feldes dienen leitfähige Schichten, z. B. Silberschichten oder Gold- oder Nickelschichten, auf den Mantelflächen des röhrenförmigen Piezoschwingers.

Die Austrittsöffnungen werden so ausgerichtet, daß jede einzelne einen bestimmten Bereich der vorbeilaufenden Formwerkzeuge mit feinen Schmiermitteltröpfchen bepunktet. Die einzelnen Kanäle sind an ihrer Aufgabeseite z. B. an eine gemeinsame Verteilerplatte, die in Verbindung mit einem Vorratsbehälter steht, angeschlossen und werden von dort mit Schmiermittelflüssigkeit oder -suspension versorgt (vgl. Figur 1).

Das Zurückfließen der Flüssigkeit oder Suspension in dem Düsenkanal ist beispielsweise dadurch erschwert, daß der Düsenkanal zur Austrittsöffnung hin verengt ist. Infolge der Eigenschaft von Piezoschwingern, z. B. von piezokeramischen Massen, beim Anlegen eines bestimmten elektrischen Feldes eine elastische Deformation zu erleiden, entsteht in den röhrenförmigen Piezoschwingern eine auf die Flüssigkeit gerichtete Stoßwelle. Die damit verbundene Druckerhöhung führt zum Herausschießen kleinster Schmiermittelmengen in Keulenform aus den Austrittsöffnungen, wobei diese Schmiermittelkeulen nach Verlassen der Austrittsöffnungen Kugelform annehmen. Der Durchmesser eines Kanals beträgt vorteilhafterweise cirka 1 mm in seinem Mittelteil, der einzelne Kanal ist an seiner Austrittsöffnung verjüngt. Der Durchmesser der Austrittsöffnung beträgt beispielsweise 0,1 mm.

Der Vorratsbehälter liegt tiefer als die Austrittsöffnungen, man spricht deshalb von einem Unterdrucksystem. Durch den Höhenunterschied entsteht ein statischer Unterdruck in den Kanälen. Dieser statische Unterdruck wird beim Anlegen des elektrischen Feldes in Verbindung mit der Kapillarwirkung in den Kanälen für einen kurzen Augenblick überkompensiert. Die Kapillarkräfte in den Kanälen und in den Austrittsöffnungen verhindern ein Zurücklaufen der Schmiermittelflüssigkeit oder -suspension.

So verlassen die Austrittsöffnung beispielsweise 3000 Tröpfchen bei einer Tropfenfrequenz von 3 kHz und einer Schmiermittelviskosität von ca. 20 m Pas. Die Geschwindigkeit der Tröpfchen beträgt ca. 4 m/s bei einem sehr konstanten Tröpfchengewicht von ca. 0,8 gg (0,0008 mg). Je nach elektronischer Ansteuerung liegt die Tropfenfrequenz zwischen einigen hundert Hertz und 50 kHz, bevorzugt bei 3 kHz. Die Erregung der Piezoschwinger geschieht z. B. mit einem Spannungsimpuls von 120 Volt bei einer Impulsdauer von 20 Mikrosekunden.

Der Kanal, der von dem Piezoschwinger umschlossen wird, kann vor oder hinter diesem beliebig gekrümmt sein; diese Ausgestaltung dient zur besseren Anpassung an die räumlichen Gegebenheiten z. B. der Tablettenpresse. Der Kanal kann jedoch auch räumlich nach dem Piezoschwinger sich in zwei oder mehrere Kanäle verzweigen, so daß ein Piezoschwinger mehrere Kanäle mit separaten Austrittsöffnungen versorgt. Die Austrittsöffnungen können z. B. Löcher in einer Glas- oder Metallplatte sein. Besteht der Kanal aus einer Glaskapillare, so kann die Austrittsöffnung durch das Ausziehen des Glasröhrchens an seinem Ende gebildet werden.

Eine andere vorteilhafte Ausführungsform zum Bepunkten mit flüssigen oder suspendierten Schmiermitteln besteht in der Verwendung von plättchenförmigen bzw. planaren, nach dem piezoelektrischen Prinzip arbeitenden Wandlern, die vorzugsweise konzentrisch über dem Eingang der Kanäle angebracht sind; am Ende der Kanäle befinden sich wieder verjüngte Austrittsöffnungen. Bei einer vorzugsweisen Ausführungsform liegt das Piezoplättchen horizontal konzentrisch zum vertikal wegführenden Kanal. Die Piezoplättchen liegen in oder an einer Kammer zur Aufnahme der Schmiermittelflüssigkeit oder -suspension. Es können mehrere Kanäle von einer gemeinsamen Kammer wegführen, die ihrerseits an einer gemeinsamen Flüssigkeitsversorgung angeschlossen ist. So kann z. B. auch ein planarer Schwinger (Piezoplättchen) gleichzeitig eine Druckwelle in mehreren, sich an die gleiche Verteilerkammer anschließenden Kanälen erzeugen. Eine weitere vorteilhafte, konstruktiv vereinfachte Ausführungsform beinhaltet einen hubstarken planaren Schwinger in der Kammer und einen von der Kammer ausgehenden Kanal, der vorzugsweise vertikal zu dem planaren Schwinger verläuft, an dessen Ende sich mehrere, gegebenenfalls räumlich verschieden ausgerichtete Düsen oder ein ganzer Düsenkranz befinden. Durch eine derartige Anordnung kann mit einem einzigen, von dem Piezoschwinger erzeugten Hub eine Flächenbepunktung erreicht werden (vgl. Fig. 2a, 2b und 2c).

Bei Hochleistungs-Tablettiermaschinen läuft der Oberstempel oder der Unterstempel mit der Matrize in wenigen Millisekunden am Bepunktungssystem vorbei. Trotzdem kann ein Kanal, der mit einer Tropfenfrequenz von einigen kHz arbeitet, während dieser Zeitdauer nicht nur einen, sondern eine ganze Reihe von Schmiermitteltröpfchen abgeben. Die Ansteuerung des Bepunktungssystems, bestehend aus einer größeren Anzahl von Kanälen mit Austrittsöffnungen, kann dergestalt erfolgen, daß alle Kanäle beim Auftauchen der Formwerkzeuge gleichzeitig sprühen oder je nach deren geometrischer Anordnung zeitlich versetzt nacheinander. Außerdem ist es möglich, die Tröpfchenfrequenz der Kanäle, je nachdem, welcher Bereich der Formwerkzeuge bepunktet werden soll, unterschiedlich zu wählen. So kann also ganz gerichtet auf spezielle Zonen der Formwerkzeuge (z. B. an die Preßzone in der Matrize, an die Gravur des Ober- oder Unterstempels) mehr Schmiermittel aufgebracht werden als an weniger beanspruchten. Schließlich besteht die Möglichkeit, die Kanäle, welche die Matrizenwand bepunkten, mit einer anderen Schmiermittellösung zu beschicken als die Kanäle, die für das Bepunkten der Stempeloberflächen vorgesehen sind.

Um die durch Piezowandler erzeugten Tröpfchen gezielt an die gewünschten Oberflächen der Formwerkzeuge zu bringen, ist es in manchen Fällen von Vorteil, diese nach Verlassen der Austrittsöffnungen durch Anlegung einer elektrischen Spannung aufzuladen, um sie anschließend durch elektrostatische Ablenkung in ihrer Bahn gezielt zu steuern. Diese Steuerung läßt sich mit gebräuchlichen Mitteln durchführen, beispielsweise nach dem Prinzip der Kathodenstrahlablenkung in einer Fernsehröhre.

Die piezokeramischen Körper können auch als Ventile zum Einsatz kommen, wenn man die Schmiermittelflüssigkeit oder -suspension mit Druck dem Schwinger bzw. Wandler zuführt, der sich je nach Ansteuerung öffnet oder schließt. Beim Ansteuern öffnet sich kurzfristig beispielsweise eine schlitzförmige Öffnung in einem, die Flüssigkeit unter Druck enthaltenden Kanal, durch die das Füllgut in Tropfenform abgegeben wird; die Öffnung kann in dem Schwinger selbst, der als Ventil den unter Druck stehenden Raum schließt, oder in der Randzone zwischen dem Schwinger und dem die Wände des Kanals bildenden Material angebracht sein. Dieser Vorgang ist auch in umgekehrter Weise möglich, bei Ansteuerung verschließt der Schwinger den unter Druck stehenden Raum.

Bei Hochleistungstablettiermaschinen kann es aber auch von Vorteil sein, daß die diskreten Schmiermitteltröpfchen auf ihrem Weg zu den Formwerkzeugen durch einen gerichteten und dosierten Luftstrom beschleunigt werden. Dieser gerichtete Luftstrom läßt sich beispielsweise leicht einer an ein Druckluftsystem angeschlossenen kontaktgesteuerten Düse entnehmen.

Das Bepunktungssystem kann überall vor dem Füllschuh und hinter der Ausstoßvorrichtung einer Tablettiermaschine angebracht werden. Besonders zweckmäßig ist es jedoch, die Öffnung des Bepunktungssystems etwa 1 mm über dem Revolvertisch anzuordnen, in welchem sich die Matrizen befinden, so daß man direkt von oben in die aus Matrizenbohrung und aktiver Fläche der Unterstempel gebildeten »Becher« hineinpunkten kann. Es ist sogar möglich, direkt in den Spalt zwischen Matrize und Unterstempel hineinzupunkten.

Das Steuersignal für die Auslösung des intermittierenden und präzis gerichteten Punktens wird z. B. mit Hilfe von Photozellen, oder induktiven oder kapazitiven Annäherungsschaltern erhalten.

Neben Schmiermittellösungen und -suspensionen können sogar Schmiermittelschmelzen eingesetzt werden, wenn der Verteilerkopf durch eine eingebaute Heizplatte auf die entsprechende Temperatur erwärmt wird. Ein beheizter Vorratsbehälter und Schlauch sorgen für den Transport des Schmiermittels an den Sprühkopf.

Alle Schmiermittel-Flüssigkeiten werden vorteilhafterweise über ein geeignetes kleines Filter zu den Kanälen geleitet.

Die Figuren 1 bis 4 sollen in beispielhafter Weise schematisch einige mögliche Vorrichtungen zum Bepunkten von Formwerkzeugen mit flüssigen oder suspendierten Schmiermitteln verdeutlichen.

Die Figur 1 zeigt schematisch im Querschnitt ein Bepunktungssystem mit piezoelektrischen Wandlern (1), die jeweils einen Düsenkanal (8) umhüllen; der Düsenkanal endet in einer Verjüngung (7); die einzelnen Verjüngungen (7) stehen an entsprechenden Öffnungen einer Austrittsdüsenplatte (6) an, wobei die durch die Verjüngungen (7) und die Öffnungen der Austrittsplatte (6) gebildeten Düsen bei Betätigung der Vorrichtung Flüssigkeitströpfchen (5) abgeben. Der Düsenkanal (8) ist über einen verjüngten Flüssigkeitskanal (9) an eine Flüssigkeitsverteilerkammer (2) angeschlossen. Die Verteilerkammer (2) weist einen Entlüftungskanal (10) auf; die Verteilerkammer ist über eine Filterplatte (4) mit einem Flüssigkeitsvorratsbehälter (3) verbunden. Die elektrische Ansteuerung der piezoelektrischen Wandler erfolgt über Kontakte (11).

Die Figuren 2a, 2b und 2c zeigen Querschnitte durch verschieden konstruierte Bepunktungsköpfe mit planaren, nach dem piezoelektrischen Prinzip arbeitenden Wandlern. Hierbei ist (1) ein planarer piezoelektrischer Wandler mit Kontakten (11) zur elektrischen Ansteuerung. Der planare piezoelektrische Wandler liegt in einer Flüssigkeitskammer (12), die über die Flüssigkeitsleitung (13) mit einem Vorratsbehälter verbunden ist. Von der Kammer (12) geht ein oder mehrere Düsenkanäle (18) ab, deren Verjüngungen (17) an einer Austrittsdüsenplatte (6) enden; (5) stellen die freigesetzten Flüssigkeitströpfchen dar.

Die Figur 3 zeigt schematisch einen Querschnitt durch ein abgewandeltes Bepunktungssystem. Aus einem Flüssigkeitsvorratsbehälter (21) wird mittels Pumpe (22) durch ein Filter (23) Flüssigkeit in die Düse (24) gepreßt. Der an der Düse (24) freigesetzte Flüssigkeitsstrahl (27) zerfällt in Tropfen (28), die durch einen Tropfenaufladering (25) elektrisch geladen und mittels einer Ablenkplatte (26) in einem elektrischen Feld abgelenkt werden. Der abgelenkte Flüssigkeitstropfen (29) bepunktet die Preßwerkzeuge. Die übrigen Tropfen (29) werden durch eine Absaugelektrode (100) angezogen und gesammelt und über die Leitung (110) wieder in den Behälter (21) zurückgeführt.

Die Figur 4 stellt einen Querschnitt durch ein ähnliches Bepunktungssystem dar, bei welchem das Schmiermittel durch eine Transportflüssigkeit befördert wird. Der Flüssigkeitsvorratsbehälter (31) enthält die Transportflüssigkeit, die durch die Pumpe (32) durch ein Filter (33) in die Düse (34) gepreßt wird. Das Röhrchen (30) enthält die Schmiermittelflüssigkeit oder -suspension, die an der Düse (34a) durch den Strahl (37) der an der Düse (30) freigesetzten Transportflüssigkeit mitgerissen wird; der vereinigte Strahl (37) zerfällt in Tropfen (38), die durch den Tropfenaufladering (35) elektrisch geladen werden. Die Tropfen (38) werden beim Passieren der Ablenkplatten (36) elektrostatisch in die gewünschte Richtung abgelenkt, wobei die abgelenkten Tropfen (39) die Preßwerkzeuge an bestimmten Stellen bepunkten. Die nichtabgelenkten Tropfen werden durch eine Absaugelektrode (100) entfernt. In Figur 3 und 4 ist der Wandler nicht dargestellt, er könnte z. B. im Flüssigkeitskanal oder in den Behältern (21) bzw. (31) untergebracht sein.

Insgesamt sind folgende Vorteile dieses Bepunktungssystems hervorzuheben:
Das System bei Verwendung von Piezoschwingern arbeitet ohne jegliche Mechanik und ist daher praktisch keinem Verschleiß unterworfen. Selbst der Zufluß der zu verpunktenden Flüssigkeit erfolgt selbständig infolge der Kapillarkräfte der Kanäle. Die Tröpfchenbildung ist stabil und von höchster Präzision, unabhängig davon, ob einige Hundert oder 15 000 Tröpfchen je Sekunde vom Kanal abgegeben werden.

Der Kopf zur Bepunktung ist so dimensioniert, daß er auch an der kleinsten Tablettenpresse bzw. Kapselmaschine angebracht werden kann.

Der Kopf kann so ausgerichtet werden, daß er nach allen gewünschten Richtungen die Tröpfchen abgibt.

Der Kopf gibt nur Tröpfchen gleichen Gewichtes ab im Gegensatz zu einer Ein- oder Zweistoffdüse mit einer Tröpfchenverteilung zwischen Nebel und groben Tropfen.

Bei den beschriebenen Bepunktungssystemen ist hervorzuheben die schnelle und exakte Arbeitsweise, sie sind für alle bis jetzt bekannten schnellaufenden Tablettenpressen geeignet. Die Abgabe der Schmierflüssigkeit oder -suspension kann in weniger als einer Millisekunde erfolgen. Die Abgabemengen sind konstant. Die Applizierung des Schmiermittels erfolgt exakt an den Stellen der Werkzeuge, wo das Schmiermittel unbedingt zum Einsatz kommen muß. Die bis jetzt bekannten Systeme, z. B. Versprühen von Schmiermittelflüssigkeiten aus einer Düse, erzeugen Tröpfchenverteilungen zwischen Nebel und groben Tropfen, wobei die groben Tropfen eine gleichmäßige Verteilung des Schmiermittels verhindern und der Nebel zu einer Verschmutzung des Preßtellers bzw. der Tablettenmaschine führt. Mit Hilfe der bisher bekannten Systeme war es auch nicht möglich, gezielt an die besonders beanspruchten Zonen der Preßwerkzeuge in reproduzierbarer Weise mehr Schmiermittel aufzubringen als an weniger beanspruchten Stellen.

### Beispiel 1

40 kg Indomethacin, 159 kg Milchzucker, 200 kg Maisstärke, 14 kg kolloidale Kieselsäure und 6 kg Polyvinylpyrrolidon werden nach intensiver Mischung in üblicher Weise granuliert; hierzu wird eine wäßrige Lösung von 10kg löslicher Stärke eingesetzt.

Das Granulat wird in einer Doppelrundläuferpresse mit einer Leistung von 220 000 Tabletten/h verpreßt, wobei die Matrizenwand und die aktiven Stempeloberflächen mittels eines mit halbgesättigter Lösung von Glycerinmonostearat in Äthanol gefüllten piezokeramisch arbeitenden Bepunktungssystems bepunktet werden. Dabei arbeiten die 24 Röhrchen mit einer Frequenz von 10 Tröpfchen je Millisekunde, wobei sich die Preßwerkzeuge im Vorbeilauf für ca. 5 Millisekunden bepunkten lassen. Das Tröpfchengewicht liegt bei ca. 0,0006 mg. Die maximal erreichbare Bruchfestigkeit bei der angegebenen Tablettiergeschwindigkeit ist um 35% höher im Vergleich zu Tabletten mit 1,0% Magnesiumstearat im Granulat.

### Beispiel 2

Aus einem Wirkstoff A, Milchzucker, Maisstärke und kolloidaler Kieselsäure wird eine Pulvermischung für Hartgelatine-Steckkapseln hergestellt. Ca. 1 mm unterhalb des vorbeilaufenden Füllrohres einer Kapselfüllmaschine wird eine Bepunktungseinrichtung angebracht. Oberhalb des Flüssigkeitskanals dieser Vorrichtung befindet sich ein planarer Piezoschwinger; das Ende des Kanals wird von einer Düsenplatte mit 42 Bohrungen von 0,06 mm Durchmesser verschlossen. Während einer Millisekunde werden 0,1 mg einer 5%igen alkoholischen Magnesiumstearatsuspension in das Innere des vorbeilaufenden Füllrohres abgegeben. Die geprüfte in vitro-Freigabe des Wirkstoffes aus dieser Kapsel war gegenüber einer nach herkömmlicher Technologie hergestellten Kapsel (mit 2% Magnesiumstearat im Granulat) wesentlich schneller (90% Wirkstoff-Freisetzung in 10 statt 35 Minuten).

## Patentansprüche

1. Verfahren zur intermittierenden Beschichtung von Formwerkzeugen zur Herstellung von Formlingen im Pharma-, Lebensmittel- oder Katalysatorenbereich mit flüssigem odersuspendiertem Schmiermittel vor jedem Preßvorgang, dadurch gekennzeichnet, daß das Schmiermittel in definierten Mengen und in Form diskreter Tröpfchen (5, 28, 38) von definiertem gleichen Volumen mit definierter Geschwindigkeit auf die beanspruchten Zonen der Preßwerkzeuge mittels piezoelektrischer Wandler (1) durch die geometrische Ausrichtung der Düsen (6, 7) oder durch elektrostatische oder elektromagnetische Ablenkung (29, 39) der Bahn der Tröpfchen innerhalb weniger Millisekunden gerichtet aufgepunktet wird.

2. Verfahren gemäß Anspruch 1, dadurch gekennzeichnet, daß das Aufpunkten des flüssigen oder suspendierten Schmiermittels unter Verwendung von die Düsenkanäle (8) umgebenden piezoelektrischen Wandlern (1) erfolgt.

3. Verfahren gemäß Anspruch 1 und 2, dadurch gekennzeichnet, daß bestimmte Bereiche der Formwerkzeuge unabhängig voneinander mit einer auf den jeweiligen Bereich abgestimmten Anzahl von Schmiermitteltröpfchen bepunktet werden.

4. Verfahren gemäß den Ansprüchen 1 bis 3, dadurch gekennzeichnet, daß das Bepunkten mit einem piezoelektrischen Wandler (1), der selbst eine Austrittsöffnung teilweise oder ganz umschließt, in der Weise erfolgt, daß die Freisetzung von Tröpfchen aus einer unter Druck stehenden Flüssigkeit durch gesteuertes Öffnen dieser Austrittsöffnung erfolgt.

5. Vorrichtung zur Durchführung des Verfahrens gemäß Anspruch 1 bis 4: dadurch gekennzeichnet, daß diese aus einem oder mehreren piezoelektrischen Wandlern (1) besteht, die jeweils einen oder mehrere Kanäle (8), welche punkt- oder schlitzförmige Austrittsstellen seitwärts oder an einem ihrer Enden (6) enthalten, ganz oder teilweise umschließen, die Kanäle an einer verjüngten Austrittsöffnung (7) enden, und die Kanäle mit einem Vorratsbehälter (3) für die Flüssigkeit in Verbindung stehen.

6. Vorrichtung gemäß Anspruch 5, dadurch gekennzeichnet, daß die piezoelektrischen Wandler (1) selbst, gegebenenfalls als integrierter Bestandteil eines Flüssigkeitskanals (8), eine oder mehrere punkt- oder schlitzförmige Austrittsstellen enthalten.

7. Vorrichtung gemäß Anspruch 5, dadurch gekennzeichnet, daß der Kanal (8) vor oder hinter dem piezoelektrischen Wandler (1) gekrümmt ist und/oder sich nach dem piezoelektrischen Wandler in zwei oder mehrere Kanäle verzweigt und ein piezoelektrischer Wandler gegebenenfalls durch einen zweiten oder durch mehrere unterstützt wird.

8. Vorrichtung gemäß Anspruch 7, dadurch gekennzeichnet, daß die geometrische Anordnung der Kanäle der Geometrie der Stempel und Matrizen angepaßt ist.

## Claims

1. Process for intermittently coating moulding tools for the manufacture of moulded articles for use as pharmaceuticals, foodstuffs or catalysts with a liquid or suspended lubricant before each pressing operation, characterised in that the lubricant is directionally deposited in dots onto the stressed zones of the pressing tools within a few milliseconds in specific quantities and in the form of discrete droplets (5, 28, 38) of a defined constant volume at a defined speed by means of piezoelectric transducers (1) using the geometric alignment of the nozzles (6, 7) or by electrostatic or electromagnetic deflection (29, 39) of the path of the droplets.

2. Process according to claim 1, characterised in that the depositing in dots of the liquid or suspended lubricant is effected using piezoelectric transducers (1) which surround the nozzle channels (8).

3. Process according to claims 1 and 2, characterised in that specific regions of the moulding tools are subject to dotted deposition independently of one another with a certain number of droplets of lubricant adapted to the particular region.

4. Process according to claims 1 to 3, characterised in that the depositing with a piezoelectric transducer (1) which itself partially or wholly encloses an outlet aperture is effected in such a way that the release of droplets from a liquid under pressure is achieved by the controllex opening of this outlet aperture.

5. Apparatus for performing the process according to claims 1 to 4, characterised in that it consists of one or more piezoelectric transducers (1) which each partially or wholly enclose one or more channels (8) containing round or slit-shaped outlet points laterally or at one of their ends (6), in that the channels terminate at a narrowed outlet aperture (7) and in that the channels are connected to a supply container (3) forthe liquid.

6. Apparatus according to claim 5, characterised in that the piezoelectric transducers (1) themselves contain one or more round or slit-shaped outlet points, possibly as an integral component of a liquid channel (8).

7. Apparatus according to claim 5, characterised in that the channel (8) is curved in front of or behind the piezoelectric transducer (1) and/or branches into two or more channels downstream of the piezoelectric transducer and in that a piezoelectric transducer is optionally assisted by a second or several such piezoelectric transducers.

8. Apparatus as claimed in claim 7, characterised in that the geometric arrangement of the channels is matched to the geometry of the dies and cavities.

## Revendications

1. Procédé pour enduire de façon intermittente des points déterminés de moules, destinés à la fabrication de préparations de forme définie dans les domaines des produits pharmaceutiques, des denrées alimentaires ou des catalyseurs, avant chaque cycle de moulage, d'un lubrifiant à l'état de liquide ou de suspension, caractérisé en ce que le lubrifiant est appliqué en quantités bien définies et sous forme de gouttelettes isolées (5, 28, 38) d'un même volume bien déterminé avec une vitesse définie, sur les zones voulues des moules, en des points déterminés, en l'espace de quelques millise- condes au moyen de transducteurs piézoélectriques (1) grâce à l'orientation géométrique des buses (6, 7) ou par déviation électrostatique ou électromagnétique (29, 39) du trajet des gouttelettes.

2. Procédé selon la revendication 1, caractérisé en ce que l'application du lubrifiant à l'état de liquide ou de suspension se réalise en utilisant des transducteurs piézoélectriques (1) entourant les canaux à buse (8).

3. Procédé selon la revendication 1 ou 2, caractérisé en ce que certaines régions des moules sont indépendamment les unes des autres enduites d'un nombre de gouttelettes de lubrifiant adapté à chaque région concernée.

4. Procédé selon l'une quelconque des revendications 1 à 3, caractérisé en ce que l'enduction en des points déterminés s'effectue au moyen d'un transducteur piézoelectrique (1), qui entoure lui-même partiellement ou entièrement un orifice de sortie, de telle manière que la libération de gouttelettes à partir d'un liquide sous pression se réalise par l'ouverture commandée de cet orifice de sortie.

5. Dispositif pour la mise en oeuvre du procédé selon l'une quelconque des revendications 1 à 4, caractérisé en ce qu'il est constitué par un ou plusieurs transducteurs piézoélectriques (1) qui enferment chacun entièrement ou partiellement un ou plusieurs canaux (8) présentant latéralement ou à l'une de leurs extrémités (6) des orifices de sortie en forme de points ou de fentes, en ce que les canaux se terminent par une partie rétrécie (7) et en ce que les canaux sont en communication avec un réservoir (3) pour le liquide.

6. Dispositif selon la revendication 5, caractérisé en ce que les transducteurs piézoélectriques (1), faisant le cas échéant partie intégrante d'un canal de liquide (8), présentent eux-mêmes un ou plusieurs orifices de sortie en forme de points ou de fentes.

7. Dispositif selon la revendication 5, caractérisé en ce que le canal (8) est courbé devant ou derrière le transducteur piézoélectrique (1) et/ou se divise à la suite du transducteur piézoélectrique (1) en deux ou plusieurs canaux et en ce qu'un transducteur piézoélectrique est éventuellement soutenu par un second ou par plusieurs transducteurs.

8. Dispositif selon la revendication 7, caractérisé en ce que la disposition géométrique des canaux est adaptée à la géométrie des poinçons et des matrices.
